# EUROPÄISCHE PATENTSCHRIFT

(11) **EP 0 377 109 B1**
(45) Veröffentlichungstag und Bekanntmachung des Hinweises auf die Patenterteilung: **13.07.1994**
(21) Anmeldenummer: 89121737.4
(22) Anmeldetag: 24.11.1989
(51) Int. Cl.: F21V 17/00, F21S 1/10

(54) **Gehäuse einer Strassenleuchte**
Housing for a street-lamp
Boîtier pour appareil d'éclairage des rues

(30) Priorität: 03.12.1988 DE 3840846
(43) Veröffentlichungstag der Anmeldung: 11.07.1990
(73) Patentinhaber: Licentia Patent-Verwaltungs-GmbH, 60596 Frankfurt (DE)
(72) Erfinder: Koss, Rudolf, Dipl.-Ing., D-3250 Hameln (DE)
(74) Vertreter: Vogl, Leo, Dipl.-Ing.

(56) Entgegenhaltungen:
- EP-A- 0 148 334
- DE-A- 2 355 722
- DE-U- 7 214 239

## Beschreibung

Die Erfindung betrifft ein Gehäuse einer Straßenleuchte nach dem Oberbegriff des Anspruchs 1.

Eine Straßenleuchte mit einem solchen Gehäuse ist bekannt und beispielsweise im DE-U-72 14 239 beschrieben. Hierbei ist eine elektrische Bauteile und Lampenfassung tragende Geräteplatte über einen Federverschluß verriegelt, der innerhalb des Gehäuses durch zusätzliche Befestigungsmittel gehalten ist. Zum Abklappen der Geräteplatte muß zudem eine den Lampenraum abdeckende Wanne entfernt werden.

Weiterhin ist aus der EP-A-0 148 334 eine Anordnung zur Halterung von Zubehör an einem rinnenförmigen Leuchtengehäuse bekannt. Hierbei läßt sich quer über die offene Seite des Leuchtengehäuses ein bügelförmiger Zubehörhalter befestigen, in dem dieser einseitig in eine Gehäusenut eingesetzt und an seiner gegenüberliegenden Seite am Gehäuse verrastet ist. Der Zubehörhalter ist sehr schmal und in sich elastisch ausgebildet sowie mit einem V-förmig gebogenen Federschenkel versehen. Aufgrund seiner Elastizität eignet sich dieser einstückige Zubehörhalter lediglich zur Fixierung von leichten Bauteilen.

Aus der DE-A-2 355 722 ist desweiteren eine Leuchte bekannt, deren Abdeckschirm über Federelemente am Leuchtengehäuse verrastbar gehalten ist. Die Federelemente sind in prismatische Taschen des Gehäuses von der offenen Seite her eingesteckt und lediglich über einen seitlichen Klemmeffekt gehalten. Eine derartige reibschlüssige Verbindung der Federelemente im Leuchtengehäuse garantiert keinen sicheren Festsitz und ist nur für untergeordnete oder zumindest leichte Halterungen geeignet.

Außerdem läßt sich der Abdeckschirm nicht am Gehäuse verriegeln sondern durch einfaches Abziehen lösen.

Aufgabe der Erfindung ist es, das Gehäuse einer Straßenleuchte zu vereinfachen und den von einer Geräteplatte abgedeckten Vorschaltgeräteraum einerseits besonders gut zugänglich zu machen und andererseits funktionsgerecht sowie zuverlässig zu verschließen.

Diese Aufgabe wird durch ein Gehäuse mit den kennzeichenden Merkmalen des Anspruchs 1 gelöst. Vorteilhafte Weiterbildungen und Ausgestaltungen der Erfindung sind in den Unteransprüchen angegeben.

Die Erfindung ist insofern vorteilhaft, als der Federverschluß sich als ein sehr einfaches Bauteil darstellt, welches lediglich in eine Gehäuseausnehmung eingerastet und dann selbstsichernd gehalten ist. Das Federelement ermöglicht durch seine V-förmige Gestalt einen großen Federweg mit kräftigem Federmoment, so daß die Geräteplatte trotz ihrer erheblichen Gewichtsbelastung rüttelsicher gehalten wird. Vorzugsweise sind zwei Federverschlüsse für jede Geräteplatte vorgesehen, die in Verbindung mit einer aushängbaren Scharnieranordnung bei Wartungsarbeiten den Vorschaltgeräteraum sehr gut zugänglich machen.

Anhand der aus einer Fig. bestehenden Zeichnung ist ein Ausführungsbeispiel der Erfindung nachstehend näher erläutert.

Das nur im Detail gezeigte Gehäuse einer Straßenleuchte hat ein zur Mastbefestigung dienendes Tragstück (1), an dem eine Geräteplatte (2) abklappbar gelagert ist. Die Geräteplatte schließt einen innerhalb des vorzugsweise aus Metallguß hergestellten Tragstückes befindlichen, nicht dargestellten Vorschaltgeräteraum nach unten hin ab, der zum Betrieb der Straßenleuchte erforderliche elektrische Ausrüstungsteile wie Vorschaltgerät, Zündgerät, Kondensator und Fassung aufnimmt. Einige der genannten, vom Gewicht her schweren Bauteile sind dabei direkt auf der Geräteplatte befestigt. (Nicht gezeigt) Letztere ist in Richtung des Pfeiles A um eine Scharnieranordnung schwenkbar, die aus einer C-förmigen Nut (2a) der Geräteplatte in Verbindung mit einer rinnenförmigen Anschlagleiste (1a) des Tragstückes gebildet ist. Die Geräteplatte läßt sich gegebenenfalls auch aus der Scharnieranordnung bei einer bestimmten Schrägstellung aushaken, wobei jedoch in senkrecht hängender Lage ein versehentliches Aushaken durch aufgesetzte Nasen (1a′) ausgeschlossen ist.

In der gezeigten Schließstellung wird die aus Kunststoff, beispielsweise aus Polyesterharz geformte Geräteplatte (2) über Federverschlüsse (3) gehalten, die der Scharnieranordnung gegenüberliegend jeweils als V-förmige Blattfederelemente (3a) ausgebildet und in Gehäusetaschen (2b) der Geräteplatte eingesetzt sind. Einen zuverlässigen Halt der gewichtsbelasteten Geräteplatte gewährleisten dabei vorzugsweise zwei in Zeichnungsebene hintereinander befindliche Federverschlüsse. Jedes Blattfederelement (3a) hat einen abgestützten Schenkel (3b), der über eine gerundete Kuppe (3c) in einen freien Schenkel (3d) übergeht. Der Schenkel (3b) ist in der formgenau angepaßten Gehäusetasche (2b) selbsthaltend eingerastet, indem er sich mit der Kuppe (3c) abstützt und mit seiner schmalseitigen Stirnfläche (3b′) hinter einer Gehäusestufe (2b′) der Gehäusetasche verhakt. Da das Blattfederelement (3a) mit Vorspannung in die Gehäusetasche (2b) von unten her eingeschoben ist, stützt die Gehäusestufe (2b′) den Schenkel (3b) und damit auch das gesamte Blattfederelement selbstsichernd.

Die Vorspannung des Blattfederelementes wird durch einen Steg (2c) aufrechterhalten, der als Anschlag für den von einer Verriegelungsnase (3e) in eine Handhabe (3f) auslaufenden längeren freien Schenkel (3d) dient. Oberhalb des Steges (2c) ist in der Gehäusetasche eine Aussparung (2d) vorgesehen, in die die Verriegelungsnase (3e) freistehend eingreift und außerdem ein keilförmiger Vorsprung (1b) des Tragstückes ungehindert einschwenken kann. Dabei legt sich in Schließstellung die Verriegelungsnase (3e) derart auf die Keilfläche des Vorsprungs (1b), daß dieser mit seiner Unterseite fest gegen die als Anschlagfläche dienende Oberseite des Steges (2c) gedrückt wird. Verriegelungsnase und keilförmiger Vorsprung sind zugleich so aufeinander abgestimmt, daß das vorgespannte Blattfederelement vom Steg (2c) abhebt. Dadurch wird die Geräteplatte in Verbindung mit der gegenüberliegenden Scharnieranordnung rüttelsicher an das Tragstück gepreßt.

Zum Abklappen der Geräteplatte läßt sich das Blattfederelement an der vorstehenden Handhabe (3f) in Richtung des eingezeichneten Pfeiles B manuell zusammendrücken, bis die Verriegelungsnase (3e) vom Vorsprung (1b) freikommt. Die Geräteplatte kann danach in Richtung des eingezeichneten Pfeiles A nach unten hin wegklappen. Das losgelassene Blattfederelement federt sodann mit der Handhabe gegen den Steg (2c) zurück, so daß der Schenkel (3b) von der Gehäusestufe (2b′) nicht abrutschen kann.

Zum Schließen der Geräteplatte wird diese lediglich hochgeklappt, wobei die Verriegelungsnase (3e) mit ihrer oberen Schrägfläche über den Vorsprung (1b) hinweggleitet und in der gezeigten Lage verriegelt.

## Patentansprüche

1. Gehäuse einer Straßenleuchte, mit einer einen Vorschaltgeräteraum abdeckenden Geräteplatte (2), die an einem als Mastbefestigung dienenden Tragstück (1) abklappbar gelagert und an diesem mittels Federverschlüssen (3) in Schließstellung verrastbar ist, wobei jeder Federverschluß (3) als einstückiges, an der Geräteplatte (2) unverlierbar angeordnetes etwa V-förmig gebogenes Blattfederelement (3a) ausgebildet ist, dadurch gekennzeichnet, daß das zwischen seinen beiden Schenkeln (3b, 3d) mit einer gerundeten Kuppe (3c) versehene Blattfederelement (3a) in eine formgenau an die Kuppe (3c) sowie einen Schenkel (3b) angepaßte Gehäusetasche (2b) der Geräteplatte (2) mit Vorspannung selbsthaltend eingesetzt und dort hinter einer Gehäusestufe (2b') selbstsichernd verrastet ist.

2. Gehäuse nach Anspruch 1, dadurch gekennzeichnet, daß das mit seiner schmalseitigen Stirnfläche (3b') des abgestützten Schenkels (3b) einseitig hinter der Gehäusestufe (2b') eingerastete Blattfederelement (3a) am gegenüberliegenden freien Schenkel (3d) von der Gehäusetasche (Steg 2c) unter Vorspannung abgestützt ist.

3. Gehäuse nach Anspruch 1 und 2, dadurch gekennzeichnet, daß der freie Schenkel (3d) mit einer am Tragstück (1) angreifenden Verriegelungsnase (3e) versehen ist.

4. Gehäuse nach Anspruch 1 bis 3, dadurch gekennzeichnet, daß der freie Schenkel (3d) mit der Verriegelungsnase (3e) innerhalb einer Aussparung (2d) der Gehäusetasche (2b) entgegen seiner Spannrichtung frei beweglich angeordnet ist.

5. Gehäuse nach Anspruch 1 bis 4, dadurch gekennzeichnet, daß ein die Aussparung (2d) begrenzender und den freien Schenkel (3d) abstützender Steg (2c) der Gehäusetasche (2b) als Anschlagfläche der Geräteplatte (2) an das Tragstück (1) ausgebildet ist.

6. Gehäuse nach Anspruch 1 bis 5, dadurch gekennzeichnet, daß das Tragstück (1) mit einem die Verriegelungsnase (3e) des Blattfederelementes (3a) rüttelsicher untergreifenden keilförmigen Vorsprung (1b) versehen ist.

7. Gehäuse nach Anspruch 1 bis 6, dadurch gekennzeichnet, daß der freie Schenkel (3d) an seinem Ende mit einer zum Lösen des Federverschlusses (3) dienenden, gegenüber der Gehäusetasche (2a) vorstehenden Handhabe (3f) ausgebildet ist.

## Claims

1. Housing of a street lamp with an equipment plate (2), which covers a power supply unit chamber, is borne to be tiltable away at a carrier member (1) serving as lamp standard fastening and which is detentable in closed setting at the carrier member (1) by means of spring fasteners (3), wherein each spring fastener (3) is constructed as a one-piece leaf spring element (3a), which is bent into about V-shape and arranged captively at the equipment plate (2), characterised thereby, that the leaf spring element (3a), which is provided with a rounded crest (3c) between both its limbs (3b, 3d), is inserted to be self-retaining by a bias into a housing pocket (2b), which is matched accurately in shape to the crest (3c) as well as one limb (3b), of the equipment plate (2) and detented there to be self-securing behind a housing step (2b').

2. Housing according to claim 1, characterised thereby, that the leaf spring element (3a), which is detented at one side behind the housing step (2b') by its end face (3b') at the narrow side of the supported limb (3b) is supported under bias at the opposite free limb (3d) by the housing pocket (web 2c).

3. Housing according to claim 1 and 2, characterised thereby, that the free limb (3d) is provided with a detent lug (3e) engaging at the carrier member (1).

4. Housing according to claim 1 to 3, characterised thereby, that the free limb (3d) with the detent lug (3e) is arranged to be freely movable against the direction of its bias within a recess (2d) of the housing pocket (2b).

5. Housing according to claim 1 to 4, characterised thereby, that a web (2c), which bounds the recess (2d) and supports the free limb (3d), of the housing pocket (2b) is constructed as abutment surface of the equipment plate (2) against the carrier member (1).

6. Housing according to claim 1 to 5, characterised thereby, that the carrier member (1) is provided with a wedge-shaped projection (1b) engaging in shakeproof manner under the detent lug (3e) of the leaf spring element (3a).

7. Housing according to claim 1 to 6, characterised thereby, that the free limb (3d) is constructed at its end with a handle (3f), which projects relative to the housing pocket (2b) and serves for the undoing of the spring fastener (3).

## Revendications

1. Boîtier pour un appareil d'éclairage routier, comprenant une plaque qui recouvre une chambre de ballast, ladite plaque étant montée en pivotement sur une pièce de support (1) qui sert en tant que fixation sur un mât, et pouvant être encliquetée en position de fermeture au moyen de fermetures à ressort (3) sur ladite pièce de support, chaque fermeture à ressort (3) étant réalisée sous la forme d'un élément (3a) en lame de ressort d'une seule pièce, recourbé sensiblement en forme de V et agencé de manière imperdable sur la plaque (2), caractérisé en ce que l'élément en lame de ressort (3a), doté entre ses deux bras (3b, 3d) d'une coupole arrondie (3c), est introduit en auto-maintien sous précontrainte dans une poche de logement (2b) de la plaque (2) de forme exactement ajustée à la coupole (3c) et à un bras (3b), et y est encliqueté de manière auto-assurée en arrière d'un gradin de logement (2b').

2. Boîtier selon la revendication 1, caractérisé en ce que l'élément en lame de ressort (3a) qui est encliqueté unilatéralement derrière le gradin (2b') par la face frontale côté étroit (3b') de son bras (3b) en appui, est supporté sous précontrainte au niveau de son bras libre opposé (3d) par la poche de logement (patte 2c).

3. Boîtier selon les revendications 1 et 2, caractérisé en ce que le bras libre (3d) est pourvu d'un doigt de verrouillage (3e) qui engage la pièce de support (1).

4. Boîtier selon les revendications 1 à 3, caractérisé en ce que le bras libre (3d) comportant le doigt de verrouillage (3e) est agencé de manière à se déplacer librement à l'encontre de sa direction de tension à l'intérieur d'un évidement (2d) de la poche de logement (2b).

5. Boîtier selon les revendications 1 à 4, caractérisé en ce qu'une patte (2c) de la poche de logement (2b), qui délimite l'évidement (2d) et qui supporte le bras libre (3d), est réalisée en tant que surface de butée pour la plaque (2) sur la pièce de support (1).

6. Boîtier selon les revendications 1 à 5, caractérisé en ce que la pièce de support (1) est pourvue d'une saillie en forme de coin (1b) qui engage le doigt de verrouillage (3e) de l'élément (3a) en lame de ressort, par le dessous et de façon assurée contre les vibrations.

7. Boîtier selon les revendications 1 à 6, caractérisé en ce que le bras libre (3d) est réalisé à son extrémité avec une manette (3f) en dépassement par rapport à la poche de logement (2a), qui sert à la libération de la fermeture à ressort (3).
